# EUROPÄISCHE PATENTSCHRIFT

(11) **EP 3 188 975 B1**
(45) Veröffentlichungstag und Bekanntmachung des Hinweises auf die Patenterteilung: **04.07.2018**
(21) Anmeldenummer: 15759766.7
(22) Anmeldetag: 03.09.2015
(51) Int. Cl.: B65D 19/24, B65D 19/32

(54) **LADEGUTTRÄGER**
LOAD CARRIER
SUPPORT DE CHARGEMENT

(30) Priorität: 03.09.2014 DE 102014217575; 19.11.2014 DE 202014105562 U
(43) Veröffentlichungstag der Anmeldung: 12.07.2017
(73) Patentinhaber: Hofer KG, 4642 Sattledt (AT)
(72) Erfinder: WALTHER, Thomas, 45478 Mülheim (DE); LEMKEN, Dominik, 47652 Weeze (DE)
(74) Vertreter: Nunnenkamp, Jörg
(86) Internationale Anmeldenummer: PCT/EP2015/070178
(87) Internationale Veröffentlichungsnummer: WO 2016/034682

(56) Entgegenhaltungen:
- EP-A1- 1 323 636
- EP-A1- 2 628 686
- WO-A1-2013/159796
- DE-A1- 19 546 940
- FR-A1- 2 815 606
- JP-A- 2009 107 648
- US-A1- 2003 136 314
- US-A1- 2013 032 507

## Beschreibung

Die Erfindung betrifft einen Ladegutträger, mit einer von Füßen getragenen Ladegutfläche, wobei die Ladegutfläche mit mehreren Aussparungen zwischen durchgehenden Flächenelementen ausgerüstet ist, und wobei die Aussparungen in der Ladegutfläche eine ausgesparte Gesamtfläche aufspannen, welche größer als die von den durchgehenden Flächenelementen aufgespannte geschlossene Gesamtfläche der Ladegutfläche ausgebildet ist.

Solche Ladegutträger sind als Transport- und/oder Lagerpaletten bekannt und werden in diesem Kontext eingesetzt, wie dies der Stand der Technik nach der WO 95/21093 A1 zeigt. Bei dem vorgenannten Stand der Technik handelt es sich um einen Ladegutträger aus Kunststoff, welcher aus verschiedenen Einzelteilen aufgebaut ist und durch Steckverbindungen hergestellt wird. Das ist aufwändig und im Hinblick auf die erreichbare Stabilität problematisch.

Darüber hinaus kennt man Ladegutträger in Gestalt von Rollträgern, wie sie in der DE 102 01 282 A1 beschrieben werden. Bei dem Rollträger handelt es sich um einen solchen, der mit einer ebenen plattformartigen Deckfläche und bodenseitig angeordneten Rollen zum Verfahren ausgerüstet ist. Die Deckfläche wird typischerweise aus Kunststoff hergestellt, so dass man insgesamt von einem Kunststoff-Rollträger bzw. einem Kunststoff-Ladegutträger als Oberbegriff sprechen kann.

Darüber hinaus werden Kunststoffpaletten in der EP 1 076 011 B1 oder auch der EP 2 216 255 B1 beschrieben. Die in diesem Kontext jeweils realisierte Ladegutfläche ist geschlossen ausgelegt und als insgesamt geschlossene plane Fläche ausgestaltet. Auf diese Weise soll die nötige Stabilität zur Verfügung gestellt werden.

Schließlich wird im Stand der Technik noch eine weitere Kunststoffpalette in der EP 0 725 010 B1 beschrieben, die in der Auflagefläche eine Vielzahl von Rillen aufweist. Im Gegensatz zu den Aussparungen bei der Lehre nach der WO 95/21093 A1 zwischen den jeweiligen Schienen handelt es sich bei den Rillen lediglich um Vertiefungen in der Ladegutfläche ohne Materialersparnis. Demgegenüber meint eine Aussparung erfindungsgemäß eine Durchbrechung, bei welcher die Ladegutfläche unterbrochen ist und folglich Material fehlt.

Der gattungsbildende Stand der Technik nach der EP 1 323 636 A1 befasst sich mit einer Kunststoffpalette, die über eine Ladegutfläche verfügt, welche einen gitterartigen Bereich mit Rippen aufweist und insofern über eine relativ geringe aufgespannte geschlossene Gesamtfläche der Ladegutfläche verfügt. Auf diese Weise soll eine ausreichende Festigkeit der Ladegutfläche zur Verfügung gestellt werden.

Im weiteren Stand der Technik nach der WO 2013/159796 A1 wird eine Transportpalette aus Kunststoff mit zweiseitig wirkenden Stopfen zur Gleithemmung beschrieben. Tatsächlich sind bei der bekannten Transportpalette im Oberdeck Aufnahmen vorgesehen, in denen Stopfen aus Gummi aufgenommen werden können. Die Stopfen erstrecken sich von der Oberseite zur Unterseite des Oberdecks und stehen mit ihren Stirnenden sowohl aus dem Oberdeck an deren Oberseite als auch an der Unterseite nach außen vor. Da die Stopfen insgesamt gleithemmend ausgebildet sind, bewirken sie eine gleichzeitige Verbesserung der Rutschhemmung einer Beladefläche für Waren und auch der Angriffsfläche für eine Hubvorrichtung.

Der Stand der Technik kann nicht in allen Aspekten überzeugen. So mag der gattungsbildende Ladegutträger entsprechend der WO 95/21093 A1 zwar gewichtsmäßig vorteilhaft gestaltet sein, weil die Ladegutfläche teilweise unterbrochen ist. Dafür gestaltet sich der Zusammenbau der bekannten Palette jedoch schwierig. Außerdem ist bei rauem Einsatz damit zu rechnen, dass die Einzelteile voneinander separiert werden und folglich die Palette unbrauchbar wird. Was die weiteren Kunststoffpaletten beispielsweise entsprechend der EP 1 076 011 B1 oder auch gemäß der EP 2 216 255 B1 angeht, so sind diese größtenteils massiv und für große Belastungen ausgelegt. Das wird allerdings mit einem großen Materialeinsatz an Kunststoff erkauft. Hieraus resultieren nicht nur erhöhte Herstellungskosten, sondern wird auch insgesamt die Handhabung der Kunststoffpalette erschwert. Hier will die Erfindung insgesamt Abhilfe schaffen.

Der Erfindung liegt das technische Problem zugrunde, einen derartigen Ladegutträger so weiter zu entwickeln, dass die Handhabung vereinfacht ist und die Herstellung mit verringerten Kosten gegenüber den bisherigen Vorgehensweisen gelingt.

Zur Lösung dieser technischen Problemstellung ist ein gattungsgemäßer Ladegutträger im Rahmen der Erfindung dadurch gekennzeichnet, dass die Ladegutfläche zusätzlich zu den Aussparungen mit tiefgezogenen Stütztrichtern ausgerüstet ist, wobei die Stütztrichter zur Ladegutfläche hin geöffnet sind und über eine Bodenfläche mit einer nach außen hin gewandten sowie von der Ladegutfläche wegweisenden Gummiauflage als Auflager für etwaige Zinken von Flurförderzeugen verfügen. Die Ladegutfläche setzt sich aus den mehreren Aussparungen zwischen den jeweils durchgehenden Flächenelementen, d. h. aus den Aussparungen und den durchgehenden Flächenelementen, zusammen. Die von den Aussparungen aufgespannte ausgesparte Gesamtfläche ist dabei größer als die geschlossene Gesamtfläche, welche von den durchgehenden Flächenelementen aufgespannt wird. Der Materialeinsatz zur Herstellung des erfindungsgemäßen Ladegutträgers ist gegenüber anderen Vorgehensweisen deutlich reduziert. Außerdem ist die Handhabung vereinfacht, weil der Ladegutträger über ein verringertes Gewicht verfügt.

Tatsächlich ist die Ladegutfläche größtenteils eben ausgelegt. Außerdem definieren die Ladegutfläche und die Füße im Allgemeinen ein einstückiges Bauteil. Dieses einstückige Bauteil ist vorteilhaft aus Kunststoff hergestellt. Tatsächlich wird die Ladegutfläche inklusive der Füße typischerweise durch Spritzgießen und/oder Tiefziehen hergestellt.

Darüber hinaus hat es sich bewährt, wenn die Ladegutfläche insgesamt als Gitternetzwerk ausgelegt ist. Dabei wird man ferner und vorteilhaft mit Aussparungen arbeiten, die als Rechteckaussparungen oder Quadrataussparungen ausgelegt sind. Bei den durchgehenden Flächenelementen handelt es sich im Allgemeinen um die Aussparungen umrahmende Stege. Meistens sind die Stege als Rechteckstege ausgebildet.

Da die Ladgutfläche vorteilhaft als Gitternetzwerk ausgelegt ist, definieren folglich die Stege bzw. Rechteckstege in Kreuzungsbereichen einzelne Gitterknotenpunkte. Die von den Stegen bzw. Reckteckstegen umrahmten Aussparungen korrespondieren zu Gittermaschenflächen des Gitternetzwerkes. Aus Gründen einer erhöhten Stabilität ist dieses Gitternetzwerk und folglich die Ladegutfläche mit Verstärkungsstegen ausgerüstet. Diese Verstärkungsstege sind vorteilhaft so angeordnet, dass sie die Ladegutfläche jeweils in Längs- und Querrichtung beispielsweise hälftig teilen. Folglich definieren die Verstärkungsstege eine kreuzartige Verstärkung der Ladegutfläche.

Um dies im Detail umzusetzen und zu erreichen, werden die Verstärkungsstege in der Ladegutfläche und folglich dem Gitternetzwerk so umgesetzt und realisiert, dass im Bereich der Verstärkungsstege mit einer erhöhten Anzahl an Gitterknotenpunkten gearbeitet wird. Folglich ist auch die von den zugehörigen Stegen bzw. Rechteckstegen jeweils umrahmte Gittermaschenfläche kleiner als im übrigen Bereich ausgelegt.

Tatsächlich haben sich im Bereich der Verstärkungsstege quadratische Gittermaschenflächen bzw. Quadrataussparungen als besonders günstig erwiesen. Alternativ oder zusätzlich zu den Quadrataussparungen können aber auch beispielsweise Kreisaussparungen realisiert werden. Demgegenüber ist der übrige Bereich der Ladefläche meistens mit rechteckförmigen Gittermaschenflächen bzw. Rechteckaussparungen ausgerüstet. Alternativ oder zusätzlich hierzu können aber auch Dreieckaussparungen oder Rautenaussparungen zum Einsatz kommen. Durch die Erhöhung der Anzahl der Gitterknotenpunkte und die gleichzeitige Verkleinerung der jeweiligen Gittermaschenfläche im Bereich der Verstärkungsstege wird automatisch die gewünschte Verstärkung wie beschrieben beobachtet, ohne dass zusätzliche Verstärkungsmaßnahmen wie beispielsweise Materialanhäufungen etc. erforderlich wären. Solche Materialanhäufungen sind selbstverständlich zusätzlich denkbar und werden von der Erfindung umfasst.

Jedenfalls weist die Ladegutfläche erfindungsgemäß Verstärkungsstege auf, die durch eine erhöhte Gitterknotenpunktanzahl und eine verringerte Gittermaschenfläche gegenüber den übrigen Flächenbereichen der Ladegutfläche ausgezeichnet sind.

Auf diese Weise kann die ausgesparte Gesamtfläche der Ladegutfläche so ausgelegt werden, dass sie mehr als 50 % und bis zu ca. 60 % der Ladegutfläche beträgt. Demgegenüber bemisst sich die geschlossene Gesamtfläche zu weniger als 50 % und bis zu 40 % der Ladegutfläche. Ganz besonders bevorzugt ist es, wenn die ausgesparte Gesamtfläche mehr als 50 % bis zu ca. 70 % und die geschlossene Gesamtfläche weniger als 50 % bis zu ca. 30 % der Ladegutfläche beträgt. Im Rahmen einer weiteren bevorzugten Variante nimmt die ausgesparte Gesamtfläche zwischen ca. 60 % und 70 % der Ladegutfläche ein, während die geschlossene Gesamtfläche zwischen ca. 30 % und 40 % der Ladegutfläche beträgt.

Auf diese Weise wird insgesamt eine Ladegutfläche zur Verfügung gestellt, die nicht geschlossen ausgebildet ist, sondern vielmehr überwiegend Aussparungen aufweist, die von jeweils Stegen umrahmt werden. Da in diesem Kontext insgesamt und vorteilhaft ein - bis auf etwaige Verstärkungsstege regelmäßiges - Gitternetzwerk mit Gitterknotenpunkten und Gittermaschenflächen als Aussparungen gebildet wird, ist dennoch die erforderliche Stabilität der Ladegutfläche gegeben und wird zur Verfügung gestellt, um hierauf Ladegüter transportieren zu können.

Die insgesamt eine kreuzartige Verstärkung der Ladegutfläche herstellenden Verstärkungsstege sind in das fragliche Gitternetzwerk integriert und zeichnen sich durch eine erhöhte Anzahl an Gitterknotenpunkten und eine verringerte Gittermaschenfläche aus. Zur Stabilitätserhöhung sind darüber hinaus und vorteilhaft die durchgehenden Flächenelemente bzw. Stege oder Rechteckstege im Querschnitt T-förmig mit zur Ladegutfläche gehörigem horizontalen T-Steg und nach unten abstehendem T-Schenkel ausgebildet.

Bei dem erfindungsgemäßen Ladegutträger handelt es sich vorteilhaft um einen Kunststoff-Ladegutträger, also einen solchen, der überwiegend bzw. meistens vollständig aus Kunststoff hergestellt ist. Außerdem hat es sich bewährt, wenn die Ladegutfläche mit austauschbaren Kufen ausgerüstet wird. In diesem Fall handelt es sich bei dem Ladegutträger um eine Transport- und/oder Lagerpalette. Durch die vorhandenen Kufen lässt sich die solchermaßen realisierte Palette unschwer mit Hilfe von Zinken an einem Flurförderzeug aufnehmen und transportieren.

Durch den Rückgriff auf die austauschbaren Kufen lassen sich evtl. beschädigte Kufen unschwer ersetzen, ohne dass der gesamte Ladegutträger erneuert werden muss. Zu diesem Zweck sind die Kufen meistens lösbar an die Unterseite der Ladegutfläche angesteckt. Tatsächlich können die Kufen auch zumindest teilweise in die vorhandenen Füße an der Unterseite der Ladegutfläche lösbar eingesteckt werden.

Der Ladegutträger ist für den zuvor beschriebenen Einsatzzweck erfindungsgemäß mit den tiefgezogenen Stütztrichtern ausgerüstet. Tatsächlich weist die Ladegutfläche die betreffenden tiefgezogenen Stütztrichter auf, deren Bodenfläche als Auflager für etwaige Flurförderzinken dient. Das heißt, für den Transport des Ladegutträgers mit Hilfe eines Flurförderzeuges bzw. dessen (Gabel-)Zinken werden primär die Bodenflächen der jeweils tiefgezogenen Stütztrichter in der Ladegutfläche genutzt. Dazu schlägt die Erfindung vor, dass die Bodenfläche der Stütztrichter zusätzlich mit der nach außen sowie von der Ladegutfläche wegweisenden Gummiauflage ausgerüstet ist. Dadurch wird ein besonders rutschsicherer Halt des erfindungsgemäßen Ladegutträgers auf dem jeweiligen Gabelzinken des Flurförderzeuges erreicht.

Wie bereits zuvor erläutert, formen der Ladungsträger und die Füße insgesamt ein einstückiges Bauteil, welches vorteilhaft als Kunststoffspritzgussteil ausgebildet ist. Auch bei den optionalen Kufen handelt es sich um ein jeweils einstückiges Spritzgussteil, welches lösbar an die Unterseite der Ladegutfläche angesteckt werden kann. Als denkbare und geeignete Kunststoffe haben sich thermoplastische Kunststoffe als besonders günstig erwiesen.

Um die Kosten zu reduzieren und zugleich die Wiederverwertbarkeit des bekannten Ladegutträgers zu erhöhen, hat es sich darüber hinaus bewährt, wenn als Kunststoff für die Herstellung der Ladegutfläche inklusive der Füße respektive der Kufen jeweils ein sortenreiner Neuwaren-Kunststoff und/oder ein Recycling-Kunststoff eingesetzt wird. Der eingesetzte Recycling-Kunststoff ist dabei besonders vorteilhaft sortenrein und fremdstoffbefreit ausgebildet und im Allgemeinen als Neuwaren-Substitut ausgelegt. D.h., die mechanischen und rheologischen Eigenschaftswerte des erfindungsgemäß eingesetzten Recycling-Kunststoffes entsprechen denjenigen des Neuwaren-Kunststoffes gleicher Sorte, so dass beide Kunststoffe gemischt oder jeweils alleine zur Herstellung des erfindungsgemäßen Ladegutträgers eingesetzt werden können.

Als Folge hiervon lässt sich der Ladegutträger besonders einfach wiederverwerten. Denn durch den Rückgriff auf einen sortenreinen Kunststoff sind bei der Wiederaufbereitung des betreffenden Ladegutträgers keine aufwändigen Trennverfahren erforderlich. Zugleich lässt sich der Ladegutträger besonders ressourcenschonend herstellen, weil der ganz oder teilweise eingesetzten sortenreine und fremdstoffbefreite Recycling-Kunststoff typischerweise unter Berücksichtigung einer Energieersparnis von ca. 30 % an Primärenergie gegenüber Neuwaren-Kunststoff unter Beibehaltung der mechanischen Eigenschaften hergestellt werden kann.

In Verbindung mit der speziell ausgelegten Ladegutfläche mit dem angesprochenen Verhältnis der ausgesparten Gesamtfläche zur geschlossenen Gesamtfläche wird ein insgesamt geringes Gesamtgewicht des Ladegutträgers beobachtet. Von besonderer Bedeutung ist darüber hinaus der Umstand, dass die optimierte Ladegutfläche über zahlreiche Aussparungen verfügt, an denen folglich Material eingespart wird. Das führt zusätzlich dazu, dass der Ladegutträger mit erheblich weniger Rohmaterial hergestellt werden kann, als dies für vergleichbare Ladegutträger ähnlicher mechanischer Eigenschaften gilt. Hierin sind die wesentlichen Vorteile zu sehen.

Die Erfindung wird nachfolgend anhand von lediglich ein Ausführungsbeispiel darstellenden Figuren erläutert; es zeigen
- Fig. 1: den Ladegutträger nach der Erfindung perspektivisch in einer Übersicht,
- Fig. 2: den Ladegutträger nach Fig. 1 in Aufsicht und
- Fig. 3, 4: ein Detail der Ladegutfläche.

In den Figuren ist ein Ladegutträger dargestellt, der im Ausführungsbeispiel als Transport- und/oder Lagerpalette ausgebildet ist. Bei dem Ladegutträger handelt es sich um einen Kunststoff-Ladegutträger, also einen solchen, der praktisch ausschließlich aus Kunststoff und vorzugsweise thermoplastischem Kunststoff hergestellt ist.

Der Ladegutträger verfügt über eine Ladegutfläche 1, die von Füßen 2 getragen wird. Außerdem erkennt man Kufen 3, die im Ausführungsbeispiel und nicht einschränkend an eine Unterseite der Ladegutfläche 1 lösbar angeschlossen, im Beispielfall angesteckt, sind. Tatsächlich werden die Kufen 3 ganz oder teilweise in die an die Unterseite der Ladegutfläche 1 vorgesehenen Füße 2 eingesteckt.

Dadurch kann die Ladegutfläche 1 des Ladegutträgers von Gabelzinken eines Flurförderzeuges unterfahren werden, so dass der Ladegutträger insgesamt mit den auf der Ladegutfläche 1 befindlichen und nicht dargestellten Waren aufgenommen und transportiert werden kann. Folgerichtig handelt es sich im Rahmen des Ausführungsbeispiels insgesamt um eine Kunststoffpalette.

Von besonderer Bedeutung für die Erfindung ist nun der Umstand, dass die Ladegutfläche 1 mit mehreren Aussparungen 4, 5, 6 zwischen durchgehenden Flächenelementen 7 ausgerüstet ist. Tatsächlich sind die Aussparungen 4, 6 im Ausführungsbeispiel rechteckförmig bzw. als Rechteckaussparungen 4, 6 ausgelegt. Alternativ oder zusätzlich können an dieser Stelle auch Dreieckaussparungen oder Rautenaussparungen zum Einsatz kommen. Demgegenüber handelt es sich bei den Aussparungen 5 um nahezu quadratförmige Aussparungen bzw. Quadrataussparungen 5. Alternativ oder zusätzlich sind aber auch Kreisaussparungen in diesem Zusammenhang denkbar. Nach dem Ausführungsbeispiel sind die Aussparungen 4 als breite Rechteckaussparungen 4 ausgelegt. Bei den Aussparungen 6 handelt es sich im Beispielfall um schmale Rechteckaussparungen 6.

Man erkennt anhand der Figur, dass die schmalen Rechteckaussparungen 6 randseitig der Ladegutfläche 1 und im Bereich einer Trennlinie 8 vorgesehen sind, welche die Ladegutfläche 1 in zwei gleichgroße Teilflächen 1a, 1b unterteilt und zwar in Querrichtung. Die quadratförmigen Aussparungen 5 finden sich im Bereich einer weiteren Trennlinie 9, welche in Längsrichtung verläuft. Demgegenüber weist die Trennlinie 8 eine Querorientierung im Vergleich zur rechteckigen Ladegutfläche 1 auf. Das gilt selbstverständlich nur beispielhaft.

Durch die Anordnung der schmalen Rechteckausformungen 6 im Bereich der Trennlinie 8 und der quadratförmigen Aussparungen bzw. Quadrataussparungen 5 im Bereich der weiteren Trennlinie 9 werden jeweils Verstärkungsstege gebildet, die gleichsam in die ansonsten überwiegend ebene Ladegutfläche 1 integriert sind und von jeweils einem zum anderen Rand durchgängig verlaufen. Die Verstärkungsstege sind im Ausführungsbeispiel kreuzförmig angeordnet und sorgen für eine kreuzartige Verstärkung der Ladegutfläche 1.

Man erkennt, dass die Ladegutfläche 1 nicht nur größtenteils eben ausgelegt ist, sondern insgesamt auch als Gitternetzwerk 10. Dieses Gitternetzwerk 10 setzt sich aus den fraglichen Aussparungen 4, 5, 6 einerseits und den durchgehenden Flächenelementen 7 andererseits zusammen. Die durchgehenden Flächenelemente 7 sind im Ausführungsbeispiel als die vorgenannten Rechteckaussparungen 4, 5, 6 umrahmende Stege, insbesondere Rechteckstege 7 ausgebildet. Das Gitternetzwerk 10 ist regelmäßig gestaltet und verfügt über Gitterknotenpunkte 7' und Gittermaschenflächen 4, 5, 6.

Die Gitterknotenpunkte 7' werden jeweils dort gebildet, wo sich zwei Stege bzw. Rechteckstege 7 schneiden, und zwar rechtwinklig im Ausführungsbeispiel und nicht einschränkend. Dadurch ist das Gitternetzwerk 10 als Rechteckgitternetzwerk 10 ausgebildet. Außerdem verfügt der jeweilige Rechtecksteg 7 über einen T-förmigen Querschnitt. Der horizontale T-Steg liegt in der Ladegutfläche 1 bzw. spannt diese auf. Der vertikale T-Schenkel erstreckt sich demgegenüber in Richtung der Füße 2.

Mit der jeweils zumindest einen Reihe an schmalen Rechteckaussparungen 6 ist das solchermaßen definierte Gitternetzwerk regelmäßig ausgestaltet. Die Gitterknotenpunkte 7' werden in den jeweiligen Kreuzungsbereichen der Rechteckstege 7 gebildet und definiert. Bei den Gittermaschenflächen 4, 5, 6 handelt es sich um die zuvor bereits angesprochenen Aussparungen 4, 5, 6.

Man erkennt, dass randseitig der Ladegutfläche 1 ein bzw. zwei Reihen an schmalen Rechteckaussparungen 6 sowie optional zusätzlich Quadrataussparungen 5 vorgesehen sind, beispielsweise in den Eckbereichen. Dadurch wird in diesem Randbereich der Ladegutfläche 1 eine erhöhte Anzahl an Gitterknotenpunkten 7' im Vergleich zur daran anschließenden jeweiligen Teilfläche 1a, 1b beobachtet. Vergleichbares gilt für die Verstärkungsstege. Tatsächlich wird der Verstärkungssteg im Bereich der Trennlinie 8 überwiegend durch schmale Rechteckaussparungen 6 definiert, die im Bereich des Verstärkungssteges wiederum zu einer erhöhten Anzahl an Gitterknotenpunkten 7' korrespondieren. Ähnliches gilt für den Verstärkungssteg im Bereich der Trennlinie 9, welcher letztlich durch die quadratförmigen Aussparungen bzw. Quadrataussparungen 5 definiert wird. Auch im Bereich dieses Verstärkungssteges beobachtet man eine erhöhte Anzahl an Gitterknotenpunkten 7' im Vergleich zur übrigen Teilfläche 1a bzw. 1b. Die erhöhte Anzahl an Gitterknotenpunkte 7' randseitig der Ladegutfläche 1 und im Bereich der Verstärkungsstege führt zur Verstärkung und Versteifung der Ladegutfläche 1.

Ergänzend zu den bereits behandelten Aussparungen 4, 5, 6 ist die Ladegutfläche 1 zusätzlich noch mit tiefgezogenen Stütztrichtern 11 ausgerüstet.

Diese Stütztrichter 11 sind zur Ladegutfläche 1 hin geöffnet und verfügen über einen Boden bzw. eine Bodenfläche 12. Die Bodenfläche 12 ist nach außen hin gewandt mit einer Gummiauflage ausgerüstet. Auf diese Weise wird ein rutschsicherer Halt des Ladegutträgers auf Gabelzinken eines Flurförderzeuges zur Verfügung gestellt.

Tatsächlich kommen nämlich die fraglichen Gummiauflagen bzw. die Bodenflächen 12 der tiefgezogenen Stütztrichter 11 primär zur Auflage auf den fraglichen Gabelzinken, wenn der dargestellte Ladegutträger mit Hilfe dieser Gabelzinken eines Flurförderzeuges ergriffen und transportiert wird. Durch die vorgesehene Gummiauflage wird nicht nur der Ladegutträger als solcher vor Beschädigungen geschützt, sondern wird zugleich eine Rutschhemmung bzw. rutschsichere Lagerung des fraglichen Ladegutträgers auf den Gabelzinken erreicht.

Man erkennt, dass die tiefgezogenen Stütztrichter 11 größtenteils auf einer Diagonalen einer Halbfläche der jeweiligen Teilfläche 1a, 1b angeordnet sind. Dabei beschreiben die fraglichen Diagonalen zusammen mit den Stütztrichtern 11 insgesamt und angenähert eine Raute. Auf diese Weise wird sichergestellt, dass sowohl bei einem Unterfahren der Ladegutfläche 1 in Längsrichtung als auch in Querrichtung ein möglichst großer Flächenkontakt zwischen den Gabelzinken und den Gummiauflagen bzw. Bodenflächen 12 beobachtet wird und der Ladegutträger zugleich kippsicher aufgenommen werden kann.

Von besonderer Bedeutung für die Erfindung ist nun der Umstand, dass die Aussparungen 4, 5, 6 in der Ladegutfläche 1 insgesamt eine ausgesparte Gesamtfläche Gₐ aufspannen. D.h., die Aussparungen 4, 5, 6 bzw. die an dieser Stelle realisierten Durchbrechungen der Ladegutfläche 1 definieren insgesamt die fragliche ausgesparte Gesamtfläche Gₐ. Auch die durchgehenden Flächenelemente bzw. Rechteckstege 7 spannen eine Gesamtfläche auf, diesmal eine geschlossene Gesamtfläche Gₛ der Ladegutfläche 1.

Erfindungsgemäß ist nun die Auslegung so getroffen, dass die ausgesparte Gesamtfläche Gₐ größer als die geschlossene Gesamtfläche Gₛ ausgebildet ist, das heißt, es gilt: ${G}_{a} > {G}_{s} .$

Im Rahmen des Ausführungsbeispiels mag die Ladegutfläche 1 eine Gesamtfläche F aufweisen. In diesem Fall gilt: ${G}_{a} > 0,5 bis 0,7 F .$

Demzufolge bemisst sich die geschlossene Gesamtfläche Gₛ wie folgt: ${G}_{s} \approx 0,3 bis kleiner 0,5 F .$

Anhand dieser Bemessungsregeln wird deutlich, dass die Ladegutfläche 1 bei dem erfindungsgemäßen Ladegutträger größtenteils ausgespart ist, also kein Material im Bereich der Aussparungen 4, 5, 6 aufweist. Dadurch wird einerseits der Materialverbrauch an Kunststoff reduziert und kann andererseits das Gewicht des gesamten Ladegutträgers signifikant verringert werden. Durch das realisierte Gitternetzwerk 10 in Verbindung mit den randseitigen Verstärkungen und den zusätzlichen Verstärkungsstegen werden gleichwohl vergleichbare Festigkeiten und mechanische Belastbarkeiten beobachtet wie bei Ladegutträgern, die über eine geschlossen Ladegutfläche 1 als Alternative verfügen.

Wie einleitend bereits beschrieben, wird der gesamte dargestellte Ladegutträger vorteilhaft aus einem Kunststoff und insbesondere Thermoplast hergestellt. Dabei kommt typischerweise als Kunststoff ein sortenreiner Neuwaren-Kunststoff und/oder ein Recycling-Kunststoff zum Einsatz. Der eingesetzte Recycling-Kunststoff ist sortenrein und fremdstoffbefreit ausgebildet und insgesamt als Neuwaren-Substitut ausgelegt. Das heißt, der Recycling-Kunststoff verfügt nach seiner Verarbeitung über vergleichbare mechanische Eigenschaften wie der Neuwaren-Kunststoff gleicher Sorte. Auch die rheologischen Eigenschaften des Recycling-Kunststoffes entsprechen denjenigen des Neuwaren-Kunststoffes gleicher Sorte.

Auf diese Weise lässt sich der erfindungsgemäße Ladegutträger besonders kostengünstig herstellen. Außerdem ist seine Wiederverwendbarkeit erleichtert, weil mit einem sortenreinen Kunststoff gearbeitet wird. Die einzelnen Ladegutträger lassen sich im unbeladenen Zustand stapeln. Dies gelingt meistens durch ineinandergreifende Konturen einerseits auf der Ladegutfläche 1 und andererseits unterseitig der Kufen 3. Dies ist im Detail jedoch nicht dargestellt.

## Patentansprüche

1. Ladegutträger, mit einer von Füßen (2) getragenen Ladegutfläche (1), wobei die Ladegutfläche (1) mit mehreren Aussparungen (4, 5, 6) zwischen durchgehenden Flächenelementen (7) ausgerüstet ist, und wobei die Aussparungen (4, 5, 6) in der Ladegutfläche (1) eine ausgesparte Gesamtfläche (Gₐ) aufspannen, welche größer als die von den durchgehenden Flächenelementen (7) aufgespannte geschlossene Gesamtfläche (Gₛ) der Ladegutfläche (1) ausgebildet ist, **dadurch gekennzeichnet, dass**
- die Ladegutfläche (1) zusätzlich zu den Aussparungen (4, 5, 6) mit tiefgezogenen Stütztrichtern (11) ausgerüstet ist, wobei
- die Stütztrichter (11) zur Ladegutfläche (1) hin geöffnet sind und über eine Bodenfläche (12) mit einer nach außen hin gewandten sowie von der Ladegutfläche (1) wegweisenden Gummiauflage als Auflager für etwaige Zinken von Flurförderzeugen verfügen.

2. Ladegutträger nach Anspruch 1, **dadurch gekennzeichnet, dass** die ausgesparte Gesamtfläche (Gₐ) mehr als 50 % bis zu ca. 60 % und die geschlossene Gesamtfläche (Gₛ) weniger als 50 % bis zu ca. 40 % der Ladegutfläche (1) beträgt.

3. Ladegutträger nach Anspruch 1, **dadurch gekennzeichnet, dass** die ausgesparte Gesamtfläche (Gₐ) mehr als 50 % bis zu ca. 70 % und die geschlossene Gesamtfläche (Gₛ) weniger als 50 % bis zu ca. 30 % der Ladegutfläche beträgt.

4. Ladegutträger nach Anspruch 3, **dadurch gekennzeichnet, dass** die ausgesparte Gesamtfläche (Gₐ) zwischen ca. 60 % und 70 % der Ladegutfläche (1) einnimmt, während die geschlossene Gesamtfläche (Gₛ) zwischen ca. 30 % und 40 % der Ladegutfläche (1) beträgt.

5. Ladegutträger nach einem der Ansprüche 1 bis 4, **dadurch gekennzeichnet, dass** die Ladegutfläche (1) und die Füße (2) ein einstückiges Bauteil definieren.

6. Ladegutträger nach einem der Ansprüche 1 bis 5, **dadurch gekennzeichnet, dass** die Aussparungen (4, 5, 6) als einerseits Rechteckaussparungen (4, 6) und andererseits Quadrataussparungen (5) und die durchgehenden Flächenelemente (7) als die Aussparungen (4, 5, 6) umrahmende Stege, insbesondere Rechteckstege (7), ausgebildet sind.

7. Ladegutträger nach einem der Ansprüche 1 bis 6, **dadurch gekennzeichnet, dass** die Ladegutfläche (1) größtenteils eben ausgelegt ist und vorzugsweise ein Gitternetzwerk (10) bildet.

8. Ladegutträger nach einem der Ansprüche 1 bis 7, **dadurch gekennzeichnet, dass** die Ladegutfläche (1) mit austauschbaren Kufen (3) ausgerüstet ist.

9. Ladegutträger nach Anspruch 8, **dadurch gekennzeichnet, dass** die Kufen (3) an die Unterseite der Ladegutfläche (1) lösbar angeschlossen, vorzugsweise angesteckt, sind.

10. Ladegutträger nach einem der Ansprüche 1 bis 9, **dadurch gekennzeichnet, dass** die Ladegutfläche (1) zusammen mit den Füßen (2) als einstückiges Kunststoffspritzgussteil ausgebildet ist.

11. Ladegutträger nach einem der Ansprüche 1 bis 10, **dadurch gekennzeichnet, dass** die Kufen (3) ebenfalls jeweils als einstückiges Kunststoffspritzgussteil ausgelegt sind.

12. Ladegutträger nach Anspruch 10 oder 11, **dadurch gekennzeichnet, dass** als Kunststoff ein Thermoplast eingesetzt wird.

13. Ladegutträger nach einem der Ansprüche 10 bis 12, **dadurch gekennzeichnet, dass** es sich bei dem Kunststoff um einen sortenreinen Neuwaren-Kunststoff und/oder einen Recycling-Kunststoff handelt.

14. Ladegutträger nach Anspruch 13, **dadurch gekennzeichnet, dass** der eingesetzte Recycling-Kunststoff als sortenreines und fremdstoffbefreites Neuwaren-Substitut ausgebildet ist.

## Claims

1. Load carrier with a load carrying surface (1) supported by feet (2), wherein the load carrying surface (1) is provided with several recesses (4, 5, 6) between continuous surface elements (7) and wherein the recesses (4, 5, 6) in the load carrying surface (1) span a recessed overall area (Ga) which is greater than the overall area (Gs) of the load carrying surface (1) spanned by the continuous surface elements (7), **characterised in that**
- the load carrying surface (1) is provided with deep-drawn protection funnels (1) in addition to the recesses (4, 5, 6), wherein
- the protection funnels (11) are open towards the load carrying surface (1) and comprise a base area (12) with a rubber overlay, facing outwards and away from the load carrying surface (1), as a support for any prongs of fork-lift trucks.

2. Load carrier according to claim 1 **characterised in that** the recessed overall surface (Ga) constitutes more than 50% to approximately 60% and the closed overall area (Gs) less than 50% to approximately 40% of the load carrying surface (1).

3. Load carrier according to claim 1 **characterised in that** the recessed overall area (Ga) constitutes more than 50% to approximately 70% and the closed overall area (Gs) less than 50% to approximately 30% of the load carrying surface.

4. Load carrier according to claim 3 **characterised in that** recessed total surface (Ga) constitutes between approximately 60% and 70% of the load carrying surface (1), whereas the closed total surface (Gs) constitutes between approximately 30% and 40% of the load carrying surface (1).

5. Load carrier according to any one of claims 1 to 4 **characterised in that** the load carrying surface (1) and the feet (2) define a one-piece component.

6. Load carrier according to any one of claims 1 to 5 **characterised in that** the recesses (4, 5, 6) are designed on the one hand as rectangular recesses (4, 6) and on the other hand as square recesses (5) and the continuous surface elements (7) are designed as bars, in particular rectangular bars (7) framing the recesses (4, 5, 6).

7. Load carrier according to any one of claims 1 to 6 **characterised in that** the load carrying surface (1) is largely evenly designed and preferably forms a grid network (10).

8. Load carrier according to any one of claims 1 to 7 **characterised in that** the load carrying surface (1) is equipped with interchangeable skids (3).

9. Load carrier according to claim 8 **characterised in that** the skids (3) are detachably connected to, preferably clipped onto, the underside of the load carrying surface (1).

10. Load carrier according to any one of claims 1 to 9 **characterised in that** the load carrying surface (1) together with the feet (2) is designed as a one-piece plastic injection moulded component.

11. Load carrier according to any one of claims 1 to 10 **characterised in** the skids (3) are also designed as one-piece plastic injection moulded components.

12. Load carrier according to claim 10 or 11 **characterised in that** a thermoplastic is used as the plastic material.

13. Load carrier according to any one of claims 10 to 12 **characterised in that** the plastic is a homogeneous new product plastic and/or a recycled plastic.

14. Load carrier according to claim 13 **characterised in that** the recycled plastic used is in the form of a homogeneous new product plastic free of foreign substances.

## Revendications

1. Support de chargement comprenant une surface de chargement (1) portée par des pieds (2), la surface de chargement (1) étant pourvue de plusieurs évidements (4, 5, 6) entre des éléments de surface traversants (7), et dans lequel les évidements (4, 5, 6) dans la surface de chargement (1) forment une surface totale évidée (Gₐ) supérieure à la surface totale fermée (Gₛ) formée par les éléments de surface traversants (7) de la surface de chargement (1), **caractérisé en ce que**
- la surface de chargement (1) est pourvue d'entonnoirs d'appui (11) emboutis, en plus des évidements (4, 5, 6), dans lequel
- les entonnoirs d'appui (11) sont ouverts vers la surface de chargement (1) et disposent d'une surface de base (12) pourvue d'un revêtement en caoutchouc tourné vers l'extérieur et opposé à la surface de chargement (1), comme support pour d'éventuelles griffes de chariot élévateur.

2. Support de chargement selon la revendication 1, **caractérisé en ce que** la surface totale évidée (Gₐ) mesure plus de 50% jusqu'à environ 60% et la surface totale fermée (Gₛ) mesure moins de 50% jusqu'à environ 40% de la surface de chargement (1).

3. Support de chargement selon la revendication 1, **caractérisé en ce que** la surface totale évidée (Gₐ) mesure plus de 50% jusqu'à environ 70% et la surface totale fermée (Gₛ) mesure moins de 50% jusqu'à environ 30% de la surface de chargement.

4. Support de chargement selon la revendication 3, **caractérisé en ce que** la surface totale évidée (Gₐ) occupe entre environ 60% et 70% de la surface de chargement (1), tandis que la surface totale fermée (Gₛ) mesure entre environ 30% et 40% de la surface de chargement (1).

5. Support de chargement selon l'une des revendications 1 à 4, **caractérisé en ce que** la surface de chargement (1) et les pieds (2) définissent un composant monobloc.

6. Support de chargement selon l'une des revendications 1 à 5, **caractérisé en ce que** les évidements (4, 5, 6) sont formés d'une part comme des évidements rectangulaires (4, 6) et d'autre part comme des évidements carrés (5), et les éléments de surface traversants (7) sont formés comme des traverses entourant les évidements (4, 5, 6), en particulier comme des traverses rectangulaires (7).

7. Support de chargement selon l'une des revendications 1 à 6, **caractérisé en ce que** la surface de chargement (1) est conçue majoritairement plane et forme de préférence un réseau de grille (10).

8. Support de chargement selon l'une des revendications 1 à 7, **caractérisé en ce que** la surface de chargement (1) est pourvue de patins (3) remplaçables.

9. Support de chargement selon la revendication 8, **caractérisé en ce que** les patins (3) sont raccordés de façon détachable à la surface inférieure de la surface de chargement (1), en étant de préférence emboîtés.

10. Support de chargement selon l'une des revendications 1 à 9, **caractérisé en ce que** la surface de chargement (1) est formée comme une seule pièce moulée par injection ensemble avec les pieds (2).

11. Support de chargement selon l'une des revendications 1 à 10, **caractérisé en ce que** les patins (3) sont également conçus respectivement comme une seule pièce moulée par injection.

12. Support de chargement selon la revendication 10 ou 11, **caractérisé en ce qu'**un thermoplaste est utilisé comme matière plastique.

13. Support de chargement selon l'une des revendications 10 à 12, **caractérisé en ce que** la matière plastique est une matière plastique de produit neuf pure et/ou une matière plastique recyclée.

14. Support de chargement selon la revendication 13, **caractérisé en ce que** la matière plastique recyclée utilisée est formée comme un substitut de produit neuf, pur et exempt de matières étrangères.
